# EUROPÄISCHE PATENTSCHRIFT

(11) **EP 0 105 192 B1**
(45) Veröffentlichungstag und Bekanntmachung des Hinweises auf die Patenterteilung: **29.06.1988**
(21) Anmeldenummer: 83108566.7
(22) Anmeldetag: 31.08.1983
(51) Int. Cl.: G03D 13/00

(54) **Vorrichtung zum lichtdichten Einführen eines Filmstapelbehälters**
Device for the light tight insertion of a film cassette
Dispositif opaque pour l'introduction de films en cassette

(30) Priorität: 10.09.1982 DE 3233559
(43) Veröffentlichungstag der Anmeldung: 11.04.1984
(73) Patentinhaber: Agfa-Gevaert AG, 51373 Leverkusen (DE)
(72) Erfinder: Bauer, Walter, D-8000 München 83 (DE); Färber, Heinrich, D-8000 München 40 (DE); Schneider, Rudolf, D-8068 Pfaffenhofen (DE)

(56) Entgegenhaltungen:
- DE-A- 2 403 469
- DE-A- 2 845 077
- GB-A- 2 100 881

## Beschreibung

Die Erfindung betrifft eine Vorrichtung zum lichtdichten Einführen eines Filmstapelbehälters nach dem Oberbegriff des Anspruchs 1.

Bei derartigen Einrichtungen besteht eine grundsätzliche Schwierigkeit darin, während des Einführens des Filmstapelbehälters in die Öffnung der Filmverarbeitungsvorrichtung zu jedem Zeitpunkt sicherzustellen, daß weder in die Filmverarbeitungsvorrichtung noch in das Innere des Filmstapelbehälters Licht eindringen kann. Außerdem soll diese Einfürvorrichtung, soweit irgend möglich, gegen Bedienfehler gesichert sein, da die in dem Filmstapelbehälter enthaltenen und/oder aufzunehmenden Filme unter Strahlenbelastung für Patienten belichtet werden und somit die Wiederholung von Aufnahmen neben den entsprechenden Kosten mit einer weiteren Strahlenbelastung der Patienten verbunden wäre.

Aufgabe der Erfindung ist es, eine bedienungssichere und gegen Lichteinfall gesicherte Einführmöglichkeit für Filmstapelbehälter in Filmverar beitungsvorrichtungen zu schaffen.

Diese Aufgabe wird gelöst durch die im Anspruch 1 beschriebenen Merkmale.

Bei der erfindungsgemäßen Ausführung der Vorrichtung zum Einführen des Filmstapelbehälters wird durch die Parallelführung zu jedem Zeitpunkt sichergestellt, daß die parallel zueinander verlaufenden Lichtdichtungen zwischen dem Deckel für den Einführschlitz und der Haube des Gerätes einerseits und zwischen der Haube und den Lichtdichtmitteln an dem Filmstapelbehälter andererseits Fehlbelichtungen sowohl der Filme in dem Filmstapelbehälter als auch im Inneren der Filmverarbeitungsvorrichtung verhindern.

Weitere Einzelheiten und Vorteile der Erfindung ergeben sich aus den Unteransprüchen im Zusammenhang mit der Beschreibung eines Ausführungsbeispiels, das anhand von Figuren eingehend erläutert ist. Es zeigen:
Fig. 1 erfindungsgemäße Einführvorrichtung mit einem Filmstapelbehälter in perspektivischer Darstellung,
Fig. 2 in der Seitenansicht, teilweise geschnitten
Fig. 3 einen Querschnitt durch die Einführvorrichtung längs der Schnittlinie 111-111 in Fig. 1 und
Fig. 4 einen Längsschnitt durch die Einführvorrichtung gemäß Fig. 1 längs einer Schnittlinie IV-IV in den Fig. 1 und 3.

In Fig. 1 ist mit 1 eine lichtdichte Abdeckhaube bezeichnet, die auf einer nicht dargestellten Filmverarbeitungsvorrichtung sitzt, innerhalb der z. B. belichtete Film in einen Fimstapelbehälter 16 eingeführt oder aus diesem entnommen und einer Entwicklungsmaschine zugeführt werden.

Diese Filmverarbeitungsvorrichtung entspricht insoweit einer Verarbeitungsvorrichtung gemäß Fig. 2 der deutschen Patentanmeldung P 31 22 583.7. In diesem Verarbeitungsgerät sind Mittel zur Einführung von Blattfilmen wie Rollensätze und Mittel zur Einzelentnahme von Blattfilmen aus einem Filmstapel innerhalb des Filmstapelbehälters 16 mit bewegten Saugnäpfen und Rollensätzen vorhanden, die jedoch nicht Gegenstand der Erfindung und deshalb nicht dargestellt sind.

In der Abdeckhaube 1 gemäß Fig. 1 ist in deren Längsrichtung verlaufend in der Oberseite ein Einführschlitz 2 für einen Filmstapelbehälter vorgesehen, der in Fig. 2 genauer dargestellt ist. Die Öffnung am Grunde des Einführschlitzes 2 ist verschlossen durch einen Deckel 6, der mittels geeigneter Führungsmittel zum Geräteinneren parallel verschiebbar ist und durch geeignete Lichtabdichtungsmittel zu der Haube 1 den Lichteinfall in das Gerät verhindert, solange kein Filmstapelbehälter 16 in den Einführschlitz 2 eingeführt ist.

In Fig. 2 ist der Filmstapelbehälter 16 dargestellt, der in der deutschen Patentanmeldung P 31 22 582.9 näher beschrieben ist und der im wesentlichen aus einem schachtelartigen Filmstapelträger 17; einer daran angeordneten Griffleiste 18 mit einem Handgriff 18a und einem auf dem Filmstapelträger 17 beweglich angeordneten Schieberohr 19 besteht. Der Filmstapelträger 17 ist allseitig geschlossen und weist an zumindest einer Flachseite im unteren Teil gegenüber der Griffleiste eine Öffnung 20 auf, welche sich über die ganze Breite und höchstens die halbe Höhe des Stapelträgers erstreckt. Durch die Öffnung 20 können entweder von unten umgelenkte Filme eingeführt und durch Aufstellen auf der Grundfläche des Filmstapelträgers 17 zu einem Filmstapel 21 zusammengefügt werden oder sie können durch eine Kombination von Saugnäpfen, die durch die Öffnung 20 eingreifen, wieder einzeln entnommen werden. Solche Öffnungen 20 können deshalb auch auf beiden Seiten des Filmstapelträgers 16 angeordnet sein.

Der Handgriff 18 dient dem Transport, dem Einschieben oder dem Herausziehen des Filmstapelbehälters. Das Schieberohr 19 weist eine Quaderform auf und besitzt einen rechteckigen Innenquerschnitt, der den Filmstapelträger 17 so eng umschließt, daß das Schieberohr auf diesem zwar noch bewegt werden kann, aber den Lichteinfall in die Öffnung 20 weitgehend verhindert. Zur weiteren Lichtabdichtung sieht das Schieberohr 17 eine Doppelwand 24 vor, die sich innerhalb der Öffnung 20 und an den beiden Schmalseiten erstreckt und an der Unterseite des Schieberohres angebracht ist. Zwischen Doppelwand 24 und Außenwand des Schieberohres 19 verlaufen dann die Seitenwände 17a und die Deckwand 17b des Filmstapelträgers 17.

Gegenüber der Griffleiste 18 befinden sich an den beiden Seitenwänden des Filmstapelbehälters 16 Verriegelungselemente 25, welche zwischen Schieberohr 19 und Filmstapelträger 17 wirken. In einer Aussparung 19a des Schieberohres 19 ist eine Wippe 26 angeordnet, welche eine zum Filmstapelträger weisende Klinke 27 aufweist. Eine Druckfeder 28 ist zwischen Schieberohr 19 und Klinke 27 eingesetzt und drückt die Wippe gegen den Filmstapelträger 17. Das andere Ende der Wippe 26 ist im Bereich einer Bohrung 19b des Schieberohres angeordnet, derart, daß ein einfallender Betätiger, der anhand von Fig. 4 noch eingehend beschrieben ist, auf das Wippenende trifft. An den beiden Seitenteilen des Filmstapelträgers 17 ist an der der Griffleiste 18 abgewendeten Seite je eine Vertiefung 29 angebracht, in welche die Klinke 27 aufgrund der Kraft der Feder 28 fällt, sofern das Schieberohr 19 sich im geschlossenen Zustand befindet, wie dies in Fig. 2 gezeigt ist.

Im Transportzustand befindet sich an dem Filmstapelbehälter das Schieberohr 19 in der in Fig. 2 gezeigten unteren Endstellung, wodurch die Öffnungen 20 lichtdicht verschlossen sind. Um in den Filmstapelbehälter Filme einführen zu können oder Filme aus diesem entnehmen zu können, muß durch Verschieben des Schieberohres 19 gegenüber dem Filmstapelträger nach oben die Öffnung 20 freigelegt werden. Dazu dienen die in den Fig. 3 und 4 dargestellten Mittel.

Der Deckel 6 weist im wesentlichen eine kastenartige Form auf, die nach unten geöffnet ist. Die obere Deckfläche dient als Auflage für die Unterseite von in den Einführschlitz 2 eingeführten Filmstapelbehältern. Dabei sind auf der Unterseite des Filmstapelträgers 17 verschiedene ausbrechbare Rippen angeordnet, die mit pilzartigen Fühlern 7 zusammenwirken, die ihrerseits durch Federn 9 innerhalb von Vertiefungen 6a nach oben geschoben werden. Die Stellung der Fühler 7 wird durch innerhalb des Hohlraumes des Deckels 6 angebrachte Lichtschranken 8 abgetastet, so daß je nach Art des Filmstapelbehälters unterschiedliche Bearbeitungsprogramme wirksam gemacht werden können. An dem oberen Rand ist umlaufend ein nach oben gerichteter, doppelter Rand 6a vorgesehen, der den einen Teil eines Lichtdicht-Labyrinthes darstellt. An der Innenseite der Öffnung des Einführschlitzes 2 ist die entsprechende Lichtdichtung 5 angeordnet. Diese Lichtdichtung ist auch noch dann wirksam, wenn der Deckel 6 mit seiner umlaufenden Vertiefung gegenüber der Dichtung 5 an der Innenseite der Haube um einen gleichbleibenden Betrag abgesenkt ist. An der Oberseite des Randes der Öffnung am Grunde des Einführschlitzes 2 ist ein umlaufender, nach oben gerichteter Dichtungsrand 4 angeordnet, der in eine entsprechende Nut 19c des Schieberohres 19 eintaucht, wenn der untere Band des Schieberohres auf dem Dichtrand 4 aufsitzt. Durch die erhöhte Anordnung der Auflagefläche für den Filmstapelträger auf dem Deckel 6 gegenüber dem Dichtrand 6a des Deckels ist jedoch bei gegenüber dem Filmstapelträger verriegeltem Schieberohr zwischen der Dichtnut 19a und dem Labyrinth 4 ein solcher Abstand, daß Horizontalverschiebungen des Filmstapelbehälters 16 gegenüber seiner Auflage auf dem Deckel 6 und Kippbewegungen in der Filmebene um eine der Ecken möglich sind.

Die seitlichen Begrenzungen des Einführschlitzes 2 sind dabei im Sinne einer Einführhilfe leicht abgeschrägt. Der in Fig. 4 rechte Führungsrand für die Schmalseite des Filmstapelbehälters hat nur etwa die halbe Höhe des Führungsrandes auf der anderen Seite und ist noch zusätzlich abgeschrägt, um eine Kippauflage 3 für das kippende Herausnehmen des Filmstapelbehälters aus dem Einführungsschlitz zu bilden.

In der Haube 1 ist im Bereich der Fuhrungsränder des Einführschlitzes 2 für die Seitenflächen des Filmstapelbehälters die Entriegelungsanordnung für die Verriegelungselemente 25 untergebracht. In einem topfartigen Federgehäuse 12 sitzt eine Druckfeder 11, die einen kippfähigen Entriegelungsbolzen 10 in die Öffnung des Federgehäues drückt. Der Entriegelungsbolzen ist so bemessen, daß er bei Gegenüberstellung mit der Bohrung 19b die Wippe 26 aushebt und damit die Verriegelung zwischen dem Schieberohr 19 und dem Filmstapelträger 17 aufhebt. In der in Fig. 4 dargestellten Position des Deckels 6 und des Filmstapelbehälters liegt die Bohrung 19b um einen gewissen Betrag über dem Entriegelungsbolzen 10, so daß die Riegelverbindung zwischen Schieberohr und Filmstapelträger noch aufrechterhalten ist. Der Höhenversatz zwischen diesen Elementen entspricht etwa dem Abstand zwischen den Labyrinth-Elementen 4 und 19c.

Führung und Antrieb des Deckels 6 ergeben sich aus den Fig. 3 und 4. Im Bereich der Seitenränder der Haube 1 sind zwei Platinen 22 und 23 angeordnet, die z. B. den Antrieb der Saugnäpfe und die Rollen zum Transport der Filme tragen können. Des weiteren sind mittig und vertikal an diesen Platinen zwei Doppelzahnstangen 40 und 41 angebracht, insbesondere bei Kunststoffplatinen einstückig gespritzt. Mit diesen Zahnstangen kämmt jeweils ein Zahnrad 36, 37, 38 und 39, die mittels Wellen 34,35 in dem Deckel 6 gegenüber diesem drehbar gelagert und miteinander paarweise starr verbunden sind. Ebenfalls in dem Innenraum des Deckels ist ein Motor 15 angeordnet, der über ein Ritzel 30 und ein Zwischenrad 32 sowie Antriebsräder 31 und 33 die beiden Wellen 34 und 35 gegenläufig antreibt. Der Motor 15 ist in seiner Drehrichtung umsteuerbar.

Ebenfalls in dem Innenraum des Deckels 6 ist wenigstens ein Hubmagnet 13 angeordnet, der einen Hubbolzen 14, welche unter Federdruck in eine Aussparung 22a der Platine 22 eingreift, zurückzieht und mit der Platine 22 außer Eingriff bringt. Im Bereich der Zahnstangen, insbesondere an den Platinen 22 und 23, sind schließlich Anschläge 42,43 angebracht, die den Deckel 6 in seiner unteren Endstellung durch Abstützung der unteren Ränder fixieren.

Die Wirkungsweise der beschriebenen Vorrichtung ist wie folgt:

Ein gemäß Fig. 2 lichtdicht verschlossener Filmstapelbehälter wird mit tels der Einführschrägen an den seitlichen Begrenzungen des Einführschlitzes 2 in die Haube 1 der Filmverarbeitungsmaschine eingesetzt. Die Unterseite des Filmstapelträgers 17 liegt dabei auf der Oberseite des Deckels 6 auf und betätigt die Fühler 7 entsprechend den Rippen an der Unterseite des Filmstapelträgers 17. Die Steuerungsmittel enthalten über die Lichtschranken 8 deshalb eine codierte Angabe über die Art des Filmstapelbehälters, z. B. ob Filme eingeführt oder entnommen werden sollen, und welcher Art die Filme sind. Die Ausgangsstellung entspricht der in Fig. 1 ausgezogen gezeichneten Stellung.

Nach Betätigen einer Starttaste der Steuerelektronik dreht der Motor 15 kurzzeitig in der Drehrichtung zum Anheben des Deckels 6, obwohl sich dieser bereits in seiner oberen Endstellung befindet. Durch die geringfügige, im Bereich der elastischen Verformung bleibende Hubbewegung werden die Hubbolzen 14 von der Anlage an den Bohrungen 22a und 3a frei und lassen sich durch Bestromung der Hubmagnete 13 leicht zurückziehen. Zu diesem Zeitpunkt ist das Geräteinnere durch die Lichtdichtung 6a, 5 lichtdicht abgeschlossen, während die Öffnungen 20 des Filmstapelbehälters 16 durch das Schieberohr 19 lichtdicht verschlossen sind.

Nach dem Zurückziehen des Hubbolzens 14 wird die Drehrichtung des Motors 15 umgedreht und der nur durch die Zahnräder 37, 38 und 39,40 im Eingriff mit den Zahnstangen 40, 41 getragene Deckel bewegt sich entsprechend der Motordrehzahl nach unten. Dadurch wird die Lichtdichtung 6a, 5 wegen der genauen Parallelführung des Deckels rundum im gleichen Maße auseinandergefahren, während sich die Dichtungsteile 19c, 4 einander annähern, bis diese Lichtabdichtung wirksam wird. Nach einer Bewegungsstrecke, die etwa der Tiefe der Dichtränder entspricht, erreicht die Bohrung 19b des Schieberohres 19 den Entriegelungsbolzen 10, so daß durch die Wirkung der Feder 11 die Wippe 26 auf beiden Seiten entriegelt wird und das Schieberohr 19 sich gegenüber dem Filmstapelträger 17 verschieben kann. In dieser Bewegungsphase sitzt auch das Schieberohr 17 auf dem Dichtrand 4 an der Außenseite des Einführungsschlitzes 2 auf. Mit dem weiteren Absenken des Deckels 6 folgt der Innenteil, der Filmstapelträger 17 unter der Wirkung des Eigengewichtes der Bewegung des Deckels und verschiebt sich damit gegenüber dem festgehaltenen Schieberohr 19. Durch die Lichtdichtung des Schieberohres 19 gegenüber der Haube 1 ist nunmehr sowohl das Geräteinnere als auch das durch fortschreitendes Freigeben der Öffnung 20 geöffnete Innere des Filmstapelbehälters 15 gegen das Außenlicht abgeschirmt.

Die fortschreitende Absenkbewegung des Deckels 6 endet beim Aufsetzen des unteren Bandes auf den Anschlägen 42, 43. Durch geeignete Abtastung, z. B. mittels Lichtschranken, kann der Motorantrieb dann stillgesetzt werden. Die Öffnungen 20 an den Seitenflächen des Filmstapelträgers sind bei der nunmehr erreichten, in Fig. 1 gestrichelt dargestellten Stellung des Filmstapelträgers 17 frei zugänglich für Einführungen oder Filmentnahmen.

Die beschriebene Ausgestaltung von Führung und Antrieb des Deckels 6 mit der mittigen Doppelzahnstange und den starr miteinander verbundenen Zahnrädern gewährleistet in Längsrichtung des Deckels eine absolut parallele Bewegungsführung, was wegen der Lichtsicherung außerordentlich wichtig ist. Diese Gestaltung ist auch sehr kostengünstig herstellbar und bietet den weiteren Vorteil, daß nach Absenken des Deckels 6 in die in Fig. 1 gestrichelt dargestellte Stellung der Raum oberhalb des Deckels 6 völlig frei für den Zugriff der Saugnäpfe und der Führungsrollen und sonstiger Elemente zum Einführen oder Entnehmen von Blattfilmen ist.

Diese Gestaltung der Führung ist auch anwendbar, wenn die Bewegung in horizontaler Richtung erfolgt und der Stapelbehälter 17 dem Deckel unter Wirkung äußerer Kraft wie Nachschieben durch die Bedienperson oder durch Ankuppeln an den Deckel erfolgt. Soll nach erfolgtem allen oder Entleeren des Filmstapelbehälters dieser wieder entnommen werden, wird der Motor 15 in gegenüber der Absenkbewegung umgekehrter Drehrichtung in Bewegung gesetzt. Beim Erreichen der geschlossenen Stellung zwischen Schieberohr und Filmstapelträger sitzt das Schieberohr 19 mit seinem unteren Rand auf dem vorspringenden Rand des Filmstapelbehälters auf und wird von diesem mit angehoben. Dadurch kommt die Wippe 26 aus dem Bereich der Entriegelungsbolzen 10 und die Verriegelung zwischen Schieberohr und Filmstapelträger 17 wird wirksam. Auf diesem letzten Stück der Hubbewegung geht die Dichtfunktion von der Nut 19c/Rand 4 wiederum auf die Dichtung 5/6a über, so daß das Geräteinnere gegen Lichteinfall geschützt ist, unabhängig von dem Vorhandensein eines Filmstapelbehälters.

Durch das Anheben des Schieberohres 19 über den Dichtrand 4 hinaus kann der verhältnismäßig schwere Filmstapelbehälter, der sich in dem Einführungsschlitz auf einem möglicherweise höheren Gerät befindet, durch Kippen entnommen werden, was gegenüber einem parallelen Entnehmen nach oben eine sehr starke Erleichterung der Bedienung ist. Zum anderen bleibt durch die Ausgestaltung mit dem Versatz der Entriegelungsbolzen 10 gegenüber der Bohrung 19b zum Zeitpunkt des Aufsetzens die Verriegelung zwischen Schieberohr und Filmstapelträger beibehalten, so daß auch durch eine Fehlbedienung - Ehtnahme des Filmstapelträgers durch Anfassen am Schieberohr - keine Schädigung der Filme entsteht. Erst wenn durch Drücken einer Starttaste der Deckel den ersten Teil seines Weges nach unten ausgeführt hat, wird diese Verriegelung gelöst.

Anstelle der Führung und des Antriebs des Deckels mittels der Zahnstangen 40, 41 und der damit kämmenden Zahnräder könnten auch andere lineare Antriebsmittel wie Zahnriemen, Seilzüge und dergleichen Verwendung finden. Auch ist der Motorantrieb für die Funktionsweise nicht unbedingt erforderlich. Vielmehr könnte der Deckel 6 auch gegen die Kraft einer Feder durch Niederdrücken des Filmstapelhalters von Hand in die untere Endstellung verbracht werden.

## Patentansprüche

1. Vorrichtung zum lichtdichten Einführen eines Filmstapelbehälters in einen Einführschlitz (2) an der Haube (1) einer Filmverarbeitungsvorrichtung und zum Öffnen darin, welcher Schlitz durch einen Deckel (6) verschließbar ist, wobei der Behälter einen flachen, unten geschlossenen Filmstapelträger (17) mit einer Öffnung (20) an wenigstens einer Flachseite zur Filmentnahme und ein über die Öffnung des Stapelträgers schiebbares Schieberohr (19) aufweist, dadurch gekennzeichnet, daß der Deckel (6) des Einführschlitzes (2) als in sich parallel ins Geräteinnere verschiebbar geführte Auflage für den Filmstapelträger (17) ausgebildet ist und an seiner dem Behälter (16) zugekehrten Seite eine Lichtdichtung (6a) aufweist, die mit einer Lichtdichtung (5) am Innenrand des Einführschlitzes (2) in der Haube (1) zusammenwirkt und daß eine weitere Lichtdichtung (19c) an der Auflageseite des Schieberohres (19) mit einer gerätefesten Lichtdichtung (4) am Grund des Einführschlitzes (2) in der Haube (1) zusammenwirkt, wobei die Lichtdichtung Deckel-Haube und die Lichtdichtung Haube-Schieberohr beim Verschieben des Deckels (6) wechselweise wirksam sind.

2. Vorrichtung nach Anspruch 1 , dadurch gekennzeichnet, daß die beiden als Labyrinth-Systeme ausgebildeten Lichtdichtungen (6a, 5; 19c, 4) zwischen Deckel (6) und Haube (1) einerseits und Haube (1) und Schleberohr (19) andererseits beim Überwechseln zwischen den beiden Labyrinth-Systemen jeweils teilweise ineinander greifen.

3. Vorrichtung nach Anspruch 1 oder 2, dadurch gekennzeichnet, daß in der oberen Endstellung des Deckels (6) das Labyrinth Deckel - Haube (6a/5) voll wirksam ist und der Eingriff des Labyrinths Haube-Schieberohr (4, 19c) so gering ist, daß dieses ein seitliches Abkippen des Filmstapelbehälters (16) in der Filmebene nicht behindert.

4. Vorrichtung nach einem der Ansprüche 1 bis 3, dadurch gekennzeichnet, daß in der Stellung des Deckels (6), in der das Labyrinth-System Haube - Schieberohr (4/19c) voll wirksam ist, federnde Bolzen (10) eine Verriegelung zwischen Filmstapelträger (17) und Schieberohr (19) des Filmbehälters (16) lösen.

5. Vorrichtung nach Anspruch 1, dadurch gekennzeichnet, daß die Parallelführung für den Deckel (6) einen Motorantrieb (15) enthält und die Antriebsmittel (30, 32, 33, 34, 35, 36 bis 39, 40, 41) gleichzeitig die Führungsmittel sind.

6. Vorrichtung nach Anspruch 5, dadurch gekennzeichnet, daß die Antriebsmittel auf jeder Seite zwei gestellfeste, in Bewegungsrichtung verlaufende Zahnstangen (40, 41 ) umfassen, mit denen jeweils ein Zahnrad (36, 37, 38 und 39) kämmt, wobei jeweils zwei Zahnräder (36, 37; 38, 39) mittels zum Einführschlitz (2) parallele Wellen (34; 35) fest miteinander verbunden sind, die über Zahnräder (30, 31, 32, 33) gegenläufig angetrieben sind.

7. Vorrichtung nach Anspruch 6, dadurch gekennzeichnet, daß die Zahnstangen (40, 41) einstückig mit gestellfesten, einen Greiferantrieb für die Filmentnahme tragenden Platinen (22, 23) hergestellt, insbesondere aus Kunststoff gespritzt sind.

8. Vorrichtung nach Anspruch 7, dadurch gekennzeichnet, daß an den Schmalseiten des Deckels (6) von Hubmagneten (13) in Längsrichtung der Wellen (34, 35) gegen Federkraft nach innen verschiebhare Hubbolzen (14) vorgesehen sind, die in der oberen Endstellung des Deckels (6) in Bohrungen (22a, 23a) der Platinen (22, 23) eingreifen und vor Beginn der Abwärtsbewegung des Deckels gelöst werden.

9. Vorrichtung nach Anspruch 8, dadurch gekennzeichnet, daß der Motor (15) in der Drehrichtung umsteuerbar ist und kurzzeitig zu Beginn der Bestromung der Hubmagnete (13) an eine Stromquelle für die Aufwärtsbewegung anschließbar ist.

## Claims

1. Device for the light-proof introduction of a film load container into an introduction slit (2) on the hood (1) of a film processing device and for opening therein, which slit may be sealed by a lid (6), wherein the container comprises a flat film load carrier (17), closed below, with an opening (20) at least on one flat side for film removal and a sliding pipe (19) that may slide over the opening of the load carrier, characterised in that the lid (6) of the introduction slit (2) is designed as a sliding base guided for the film load carrier (17), which base is itself guided in parallel into the device interior and comprises on its side facing the container (16) a light-proofing (6a), which combines with a light-proofing (5) on the inner rim of the introduction slit (2) in the hood (1) and that a further light-proofing (19c) on the support side of the sliding tube (19) combines with a light-proofing (4) fixed to the device, on the base of the introduction slit (2) in the hood (1), wherein the light-proofing lid - hood and the light-proofing hood-sliding tube are alternately effective during sliding of the lid (6).

2. Device according to claim 1, characterised in that the two light-proofings (6a, 5; 19c, 4) designed as a labyrinth system between lid (6) and hood (1), on the one hand, and hood (1) and sliding tube (19), on the other hand, respectively partially reach into each other during the interchange between the two labyrinth-systems.

3. Device according to claim 1 or 2, characterised in that the labyrinth lid-hood (6a/5) is fully effective in the upper end position of the lid (6) and the meshing of labyrinth hood-sliding pipe (4, 19c) is so small that this does not prevent a lateral tipping away of the film load container (16).

4. Device according to one of claims 1 to 3, characterised in that in the position of the lid (6) in which the labyrinth-system hood-sliding pipe (4.19c) is fully effective, spring mounted bolts (10) release a lock between film load carrier (17) and sliding pipe (19) of the film container (16).

5. Divice according to claim 1, characterised in that the parallel guide for the lid (6) contains a motor drive (15) and the means of driving (30, 32, 33, 34, 35, 36 to 39, 40, 41 ) are simultaneously the means of control.

6. Device according to claim 5, characterised in that the means of driving comprise on each side two toothed racks (40,41), fixed to the frame, running in the direction of motion, with each of which a toothed wheel (36, 37, 38, 39) meshes, wherein in each case two toothed wheels (36, 37, 38, 39) are firmly joined to each other by means of shafts (34; 35) parallel to the introduction slit (2), which shafts are driven in opposite senses across toothed wheels (30, 31, 32, 33).

7. Device according to claim 6, characterised in that the toothed racks (40, 41) are manufactured in one piece with flat bars (22, 23) fixed to the frame comprising a pin movement for the removal of film, in particular injected out of synthetic material.

8. Device according to claim 7, characterised in that lifting bolts (14) displaceable inwards against spring force are provided at the narrow side of the lid (6) of electric lifting magnets (13) in the longitudinal direction of the shafts (34, 35), which lifting bolts engage with the upper end position of the lid (6) into bores (22a, 23a) of the flat bars (22, 23) and are released before the beginning of the downwards movement of the lid.

9. Device according to claim 8, characterised in that the motor (15) is redirectable in the direction of rotation and connectable for a short period of time at the beginning of the circulation of current through the electric lifting magnets (13) to a current source for upwards movement.

## Revendications

1. Dispositif d'introduction étanche à la lumière d'un conteneur d'une pile de films dans une fente d'introduction (2) pratiquée dans le capot (1) d'un dispositif de traitement de films, et d'ouverture, cette fente pouvant être fermée par un couvercle (6) et le conteneur présentant un support de la pile de films (17) plat, fermé à sa partie inférieure, comportant une ouverture (20) sur au moins un côté plat pour permettre l'enlèvement des films et un tube coulissant (19) se déplaçant sur l'ouverture du support de la pile, caractérisé en ce que le couvercle (6) de la fente d'introduction (2) est un appui guidé de manière à pouvoir se déplacer parallèlement à l'intérieur de l'appareil et destiné au support de la pile de films (17) et présente, sur sa face tournée vers le conteneur (16), un organe d'étanchéité à la lumière (6a) qui coopère avec un organe d'étanchéité à la lumière (5) sur le bord intérieur de la fente d'introduction (2) pratiquée dans le capot (1), et en ce qu'un autre organe d'etanchéité à la lumière (19c) placé sur la face d'appui du tube coulissant (19) coopère avec un organe d'éntanchéité à la lumière (4) solidaire de l'appareil, placé au fond de la fente d'introduction (2) pratiquée dans le capot (1), l'organe d'étanchéité à la lumière couvercle-capot et l'organe d'étanchéité à la lumière capot-tube coulissant étant alternativement efficace lorsque le couvercle (6) se déplace.

2. Dispositif selon la revendication 1, caractérisé en ce que les deux organes d'étanchéité à la lumière (6a, 5; 19c, 4) constituant des systèmes a labyrinthe, entre le couvercle (6) et le capot (1) d'une part et entre le capot (1) et le tube coulissant (19) d'autre part, s'engagent partiellement l'un dans l'autre lorsque l'on passe de l'un des deux systèmes à labyrinthe à l'autre.

3. Dispositif selon la revendication 1 ou 2, caractérisé en ce que dans la position finale supérieure du couvercle (6), le labyrinthe couvercle-capot (6a/5) est totalement efficace et l'intervention du labyrinthe capot-tube coulissant (4,19c) est si faible que celui-ci n'empêche pas un basculement latéral du conteneur de la pile de films (16) dans le plan du film.

4. Dispositif selon l'une des revendications 1 à 3, caractérisé en ce que dans la position du couvercle (6) dans laquelle le système de labyrinthe capot-tube coulissant (4/19c) est totalement efficace, des ressorts (10) élastiques libèrent un verrouillage entre le support de la pile de films (17) et le tube coulissant (19) du conteneur de films (16).

5. Dispositif selon la revendication 1, caractérisé en ce que le guidage parallèle du couvercle (6) comporte un entraînement à moteur -(15) et en ce que les moyens d'entraînement (30, 32, 33, 34, 35, 36 à 39,40,41) sont en même temps les moyens de guidage.

6. Dispositif selon la revendication 5, caractérisé en ce que les moyens d'entraînement comportent de chaque côté deux crémaillères (40,41) solidaires du bâti, se déplaçant dans la direction du mouvement, avec chacune desquelles une roue dentée (36, 37, 38 et 39) engrène, deux roues (36, 37; 38, 39) étant assemblées de manière fixe entre elles au moyen d'arbres (34; 35) parallèles à la fente d'introduction (2) et entraînés en sens contraire par des roues dentées (30, 31, 32, 33).

7. Dispositif selon la revendication 6, caractérisé en ce que les crémaillères (40,41) sont réalisées d'une pièce avec des platines (22, 23) solidaires du bâti, portant un mécanisme d'entraînement d'une pince pour le prélèvement des films, notamment en matière plastique moulée par injection.

8. Dispositif selon la revendication 7, caractérisé en ce qu'il est prévu sur les petits côtés du couvercle (6) des aimants de levage (13) portant des boulons de levage (14) se déplaçant vers l'intérieur, dans la direction longitudinale des arbres (34, 35), à l'encontre de la force d'un ressort, ces boulons de levage s'engageant, dans la position finale supérieure du couvercle (6) , dans des perçages (22a, 23a) pratiqués dans les platines (22, 23) et étant desserrés avant le début du mouvement de descente du couvercle.

9. Dispositif selon la revendication 8, caractérisé en ce que le moteur (15) peut inverser son sens de rotation et peut être brièvement raccordé à une source de courant pour le mouvement de montée, au début de la mise sous tension des aimants de levage (13).
